# EUROPÄISCHE PATENTSCHRIFT

(11) **EP 0 108 928 B1**
(45) Veröffentlichungstag und Bekanntmachung des Hinweises auf die Patenterteilung: **15.06.1988**
(21) Anmeldenummer: 83110099.5
(22) Anmeldetag: 10.10.1983
(51) Int. Cl.: F01K 13/02

(54) **Verfahren zum Regeln eines Kraftwerkblockes**
Control method of a power plant
Méthode de régulation d'une centrale de force motrice

(30) Priorität: 11.11.1982 DE 3241799
(43) Veröffentlichungstag der Anmeldung: 23.05.1984
(73) Patentinhaber: SIEMENS AKTIENGESELLSCHAFT, 80333 München (DE)
(72) Erfinder: Renze, Heinrich, Ing.grad., D-6749 Freckenfeld (DE)

(56) Entgegenhaltungen:
- CH-A- 462 201
- DE-A- 2 730 415
- DE-A- 2 903 658
- US-A- 3 802 189
- US-A- 4 187 685

## Beschreibung

Die Erfindung betrifft ein Verfahren zum Regeln eines eine Turbine und einen Dampferzeuger enthaltenden Kraftwerkblockes, bei dem der Grundsollwert für die Blockleistung dem Dampferzeuger als Grundsollwert für die Dampferzeugung und der Turbinenregelung als Grundsollwert für die elektrische Leistung zugeführt ist.

In der Zeitschrift "Regelungstechnische Praxis und Prozeßrechentechnik", 1974, Seiten 9 bis 16 ist ein Verfahren beschrieben, das als gesteuerter bzw. modifizierter Gleitdruckbetrieb bezeichnet wird und bei dem der Regelkreis für den Dampferzeuger mit dem Dampfdruck als Regelgröße und der für die Turbine mit der Leistung als Regelgröße getrennt wird. Durch Verändern der Öffnung des Turbineneinlaßventils wird die Leistung auf den Sollwert eingeregelt. Der Dampferzeuger soll die Lastschwankungen ausregeln, die Öffnung des Turbineneinlaßventils soll in einem weiten Leistungsbereich konstant bleiben. In der DE-OS 24 23 082 ist ferner angegeben, die Frequenz der erzeugten Wechselspannung mit einer Sollfrequenz zu vergleichen und das der Abweichung entsprechende Signal dem Sollwert für die Leistung bze. dem Steuersignal für den Stellantrieb des Turbinenöffnungsventils aufzuschalten. Bei derartigen Verfahren handelt es sich im Regelstrecken ohne Ausgleich, so daß eine stabile Regelung der Dampferzeugung wegen der Trägheit des Dampferzeugers nur schwierig erreicht werden kann. Ist z.B. bei einer Kohlefeuerung die Verzugszeit relativ groß, so muß Dampfdruck, der bereits als Regelgröße für den Dampferzeuger verwendet wird, zusätzlich zur Stabilisierung proportional auf die Regelung der Turbine geschaltet werden. Dampfdruck und Leistungsregelung beeinflussen sich gegenseitig, so daß eine Mitkopplung zwischen der Dampferzeuger- und der Leistungsregelung mit der Turbine vorhanden ist. Ein weiterer Nachteil einer solchen Regelung ist, daß auch bei gezielten Laständerungen und bei Beheizungsstörungen der Dampfspeicher über die Leistungsregelung mit der Ventilöffnung der Turbine als Stellglied in Anspruch genommen wird, so daß nicht nur die Dampfdruckregelung mit dem Dampferzeuger erschwert wird, sondern der Dampferzeuger nicht schonend gefahren wird.

Aus der DE-OS 29 03 658 ist ein Verfahren bekannt, bei dem keine Mitkopplung zwischen der Dampferzeugerregelung und der Steuerung der Öffnung des Turbinenventils besteht und die Dampferzeugerregelung daher sehr stabil eingestellt werden kann. Der Speicherdampfwird nur im Falle von plötzlichen Abweichungen der Frequenz von der Sollfrequenz in Anspruch genommen, wodurch sich eine schonende Fahrweise für den Dampferzeuger ergibt. Damit einem Frequenzabfall entgegengewirkt werden kann, ist das Ventil im Gleitdruckbetrieb nicht voll, sondern nur teilweise geöffnet. Im Falle eines Frequenzanstieges wird die Ventilöffnung verkleinert. Das bekannte Verfahren soll somit in einem weiten Lastbereich, dem Gleitdruckbereich, in der Weise ablaufen, daß bei Änderungen des Sollwertes für die abzugebende Leistung, also bei gezielten Laständerungen oder bei Schwenkungen der abgegebenen Leistung, z.B. infolge von Beheizungsstörungen, die Öffnung des Turbinenventils konstant bleibt und nur der Dampferzeuger nachgeregelt wird. Nur bei plötzlichen Änderungen der Netzfrequenz wird in dieser Betriebsart die Turbinenventilöffnung geändert und damit der Dampfspeicher in Anspruch genommen. Im unteren und oberen Lastbereich wird im sogenannten Festdruckbetrieb gearbeitet, d.h., zur fahrplanmäßigen Leistungsänderung wird bei konstantem Dampfdruck die Öffnung des Turbineneinlaßventils verändert. Damit der Dampfspeicher nicht in Anspruch genommen wird, erfolgt die Verstellung des Sollwertes für die Ventilöffnung über ein Verzögerungsglied, mit welchem die Verzugszeit des Dampferzeugers nachgebildet wird. Da durch diese Maßnahme die Ventilöffnung erste mit der veränderten Dampferzeugung versteht wird, bleibt der Dampfdruck bei einer Laständerung konstant. Bei diesem bekannten Verfahren wird das Speicherverhalten des Dampferzeugers nur unvollständig berücksichtigt. Auch werden keine Maßnahmen vorgeschlagen, mit denen im Falle einer Beheizungsstörung die Ventilöffnung nicht verändert wird. Für die Ausregelung von Frequenzabweichungen ist eine exakte Nachbildung des lastabhängigen Zeitverhaltens des Dampferzeugers erforderlich.

Der vorliegenden Erfindung liegt die Aufgabe zugrunde, ein Verfahren der eingangs genannten Art zu schaffen, bei dem die dynamischen Vorgänge bei Leistungsänderungen stärker berücksichtigt werden als bei den bakannten Verfahren und dadurch die Steuer- und Regelvorgänge besser getrennt sind und bei dem ferner die Inbetriebnahme vereinfacht ist.

Erfindungsgemäß wird diese Aufgabe mit den im kennzeichnenden Teil des Anspruchs 1 genannten Maßnahmen gelöst.

Damit im Falle einer veränderten Einstellung des Sollwertes für die Leistung sich der Dampfdruck möglichst schnell auf die geforderte Leistung einstellt, wird der Dampferzeuger vorteilhaft kurzzeitig übersteuert, damit der Speicher des Dampferzeugers auf den neuen Dampfdruck auf- bzw. entladen wird. Hierzu wird vorzugsweise ein erster der Öffnung des Turbineneinlaßventils entsprechender Wert gebildet und dem einen Eingang eines Multiplizierers zugeführt, dessen Ausgangssignal vom Grundsollwert für die Blockleistung subtrahiert wird. Der Differenzwert wird dem Grundsollwert für den Dampferzeuger aufgeschaltet und dem Eingang eines das Speicherverhalten des Dampferzeugers nachbildenden Integrators zugeführt, an dessen Ausgang der zweite Eingang des Multiplizierers angeschlossen ist.

Sol jedoch der Dampferzeuger besonders schonend gefahren und aus diesem Grunde nicht übersteuert werden und soll auch der Dampfspeicher im Falle einer Leistungsänderung nach Fahrplan nicht in Anspruch genommen werden, wird der Differenzwert vom Sollwert für die elektrische Leistung subtrahiert.

Zur Frequenzstützung wird vorteilhaft ein der Frequenzabweichung vom Sollwert entsprechendes Signal dem Sollwert für die elektrische Leistung, also zur Steuerung des Turbinenventils, und dem Sollwert für dem Dampferzeuger zugeführt. Zur Auf- bzw. Entladung des Speichers des Dampferzeugers kann das der Frequenzabweichung entsprechende Signal direkt sowie über ein der Verzugszeit des Dampferzeugers entsprechendes Verzögerungsglied auf eine Subtraktionsstufe geführt sein, deren Ausgangssignal dem Sollwert für den Dampferzeuger aufgeschaltet ist.

Weitere Ausgestaltungen und Vorteile der Erfindung werden im folgenden anhand der Zeichnungen näher beschrieben und erläutert.

Es zeigen
Figur 1 den Funktionsplan eines ersten Ausführungsbeispiels der Erfindung, bei dem im Falle einer fahrplanmäßigen Laständerung ohne Inanspruchnahme des Dampfspeichers der Dampferzeuger rasch auf die neue Leistung eingestellt wird,
Figur 2 Diagramme zur Verdeutlichung der Funktion des Ausführungsbeispiels nach Figur 1,
Figur 3 den Funktionsplan eines Ausführungsbeispiels, bei dem im Falle einerfahrplanmäßigen Leistungsänderung der Dampferzeuger ohne Übersteuerung auf die neue Leistung eingestellt wird,
Figur 4 den Funktionsplan eines Ausführungsbeispiels, bei dem im Falle einer fahrplanmäßigen Leistungsänderung der Dampfspeicher in Anspruch genommen wird, und
Figur 5 den Funktionsplan des Ausführungsbeispiels eines Dampfdruckreglers mit veränderlichem Ausgleichsgrad der Regelstrecke.

Bie dem in Figure 1 veranschaulichten Ausführungsbeispiel wird, wie bekannt,fdie elektrische Leistung mit dem Turbineneinlaßventil und der Dampfdruck mit dem Dampferzeuger geregelt. Der Grundsollwert für die Blockleistung wird entsprechend eines Fahrplanes mit einem Einsteller ST1 eingestellt und über eine nachgeschaltete Sollwertführung SWF an die Blockregelung weitergegeben. Dieser Grundsollwert für die Blockleistung wird unverzögert als Sollwert für die Dampferzeugung über eine Leitung SWD und über ein Verzögerungsglied VZ1, dessen Zeitverhalten gleich dem des Dampferzeugers ist, als Sollwert für die elektrische Leistung über eine Leitung SWL weitergegeben.

In dem Verzögerungsglied VZ1 ist die Verzugs-und Anlaufzeit des Dampferzeugers nachgebildet. Diese Übergangsfunktion wird ermittelt, indem bei mit der Turbine konstant geregeltem Dampfdruck der Sollwert für den Dampferzeuger sprunghaft verstellt und der zeitliche Verlauf der elektrischen Leistung aufgenommen wird. Da das Zeitverhalten des Dampferzeugers von der Leistung abhängig ist, muß die Übergangsfunktion bei mehreren, z.B. drei verschiedenen, Lastpunkten aufgenommen werden. Nach diesen Werten wird das Zeitverhalten der mit VZ1, VZ2... bezeichneten Verzögerungsglieder vom Sollwert für die Blockleistung gesteuert.

Eine gestrichelt umrandete Einheit 4 dient zur Erzeugung eines Signals, das in etwa der Ventilöffnung entspricht. Im Gleitdruckbereich ist innerhalb von Grenzsollwerten Pmin und pₘₐₓ, die mit Einstellern ST4, ST5 eingestellt werden, der Drucksollwert leistungsabhängig. Bei konstanter Drosselreserve im gesamten Gleitdruckbereich wird für die Bildung des Drucksollwertes in einem Addierer ADD3 zum Leistungssollwert ein konstanter Wert Ap, der mit einem Einsteller ST6 eingestellt wird, addiert. Dem Addierer ADD3 und dem Einsteller ST4 ist eine Minimalauswahl MIN3 nachgeschaltet, an die der eine Eingang einer Maximalauswahl MAX3 angeschlossen ist, dem ferner der Grenzsollwert p _{1"} zugeführt ist. Am Ausgang der Maximalauswahl MAX3 entsteht ein Grundsollwert für den Dampfdruck. Seine Abhängigkeit vom Sollwert für die Blockleistung ist im Diagramm Pₛₒₗₗ der Figur 2 dargestellt. Durch die Addition der Konstanten Ap zum Leistungssollwert stellt sich über die noch zu beschreibende Leistungsregelung entsprechend der vorgegebenen Kennlinie "Dampfdruck in Abhängigkeit von der Leistung" die Ventilöffnung der Turbine lastabhängig ein, wie am Diagramm "Ventilöffnung" in Figur 2 ersichtlich ist. Das der Ventilöffnung in etwa entsprechende Signal wird dadurch gebildet, daß ein Dividierer DIV1 Grundsollwert für die Blockleistung durch dem am Ausgang der Maximalauswahl MAX3 auftretenden Grundsollwert für den Dampfdruck dividiert.

Bei einer Änderung des Grundsollwertes für die Blockleistung ändert sich der Dampfdruck verzögert entsprechend der Speicherfähigkeit des Dampferzeugers, der Öffnung des Turbinenventils und dem Zeitverhalten des Dampferzeugers. Damit aufgrund einer Änderung des Gruridsollwertes für die Blockleistung auch im Gleitdruckbereich (siehe Figur 2) für einen Dampfdruckregler 6 keine Regeldifferenz entsteht, muß auch der Sollwert für den Dampfdruck entsprechend dem Istwert verzögert werden. Die Verzögerung der Dampfdruckänderung infolge der Ladung bzw. Entladung des Speichers im Dampferzeuger wird mit einer Anordnung 5 berücksichtigt, die aus einem Multiplizierer M1, einem Subtrahierer SUB7 und einem Integrator INT1 besteht, dessen Zeitkonstante gleich der Speicherzeitkonstante des Dampferzeugers ist. Da diese Schaltung entsprechend der Gleichung "VentilöffnungxDruck- =Leistung" aufgebaut ist, hat im statischen Zustand der Ausgang des Integrators den gleichen Wert wie der Drucksollwert am Ausgang der Maximalauswahl MAX3.

Im Gleitdruckbetrieb wird somit die Leistung des Dampferzeugers für die Beladung bzw. Entladung des Speichers zeitlich und dem Betrage nach so übersteuert, daß zwischen dem verzögerten Sollwert "Leistung" und der elektrischen Leistung keine Differenz entsteht. Während einer Leistungsänderung wird lediglich bei einer Regeldifferenz "Dampfdruck" über den Leistungsregler die Öffnung des Turbinenventils verändert, so daß der Dampfdruck sich auf die vorgegebene Kennlinie einstellt. Bei fahrplanmäßigen Leistungsänderungen wird der Speicher des Dampferzeugers nicht in Anspruch genommen. Dies bedeutet für den Dampferzeuger eine schonende Fahrweise.

Im Festdruckbereich, wenn der Drucksollwert pₘᵢₙ oder pₘₐₓ ist, ändert sich bei einer Sollwertänderung der Blockleistung das Ausgangssignal des Integrators INT1 nicht, da dann die beiden Signale "Grundsollwert/Blockleistung" und das Produkt der Ausgangssignale des Dividierers DIV1 und des Integrators INT sich im gleichen Maße ändern, so daß das Differenzsignal am Ausgang des Subtrahierers SUB7 und damit das Eingangssignal des Integrators INT1 Null bleibt. Im Gleitdruckbetrieb entsteht bei einer Änderung des Grundsollwertes der Blockleistung am Eingang des Integrators INT1 ein Signal, welches der durch das Zeitverhalten des Dampfspeichers verursachten Differenz zwischen erzeugtem und abgegebenem Dampf entspricht. Dieses Signal wird auf den Grundsollwert für die Dampferzeugung geschaltet und entspricht dem für die Ladung bzw. Entladung des Speichers erforderlichen Dampf.

An den Integrator INT1 ist ein Verzögerungsglied VZ3 angeschlossen, mit dem die Verzögerung der Dampfdruckänderung infolge des Zeitverhaltens des Dampferzeugers für den Sollwert des Dampfdruckes berücksichtigt wird. An seinem Ausgangs entsteht somit ein Signal, das bei einer Änderung des Grundsollwertes für die Blockleistung entsprechend der Ventilöffnung der Turbine, der Speicherfähigkeit des Dampferzeugers und dem Zeitverhalten des Dampferzeugers verzögert ist. Dieses Signal kann als Drucksollwert für den Dampfdruckregler 6 verwendet werden.

Der Dampfdruckregler 6 dient vor allem zum Ausregeln von Beheizungsstörungen. Im Falle einer Beheizungsstörung ändert sich nämlicht der Dampfdruck und über dem Dampfdruckregler soll der Sollwert für den Dampferzeuger so geändert werden, daß die erzeugte Dampfleistung konstant bleibt. Aus dem vom Verzögerungsglied VZ3 gelieferten Sollwert für den Dampfdruck und dem in einem Multiplizierer M3 mit einer von einem Konstantengeber KG1 gelieferten Konstanten multiplizierten Dampfdruck bildet ein Subtrahierer SUB8 die Regelabweichung des Dampfdrucks. Der in einem Verzögerungsglied VZ2 verzögerte Grundsollwert für die Blockleistung wird in einem Dividierer DIV2 durch das Ausgangssignal des Verzögerungsgliedes VZ3 dividiert, so daß dessen Ausgangssignal der Öffnung des Turbinenventils entspricht. Dieser wird in einem Multiplizierer M2 mit dem Ausgangssignal des Subtrahierers SUB8, das ist die Regelabweichung des Dampfdrucks, multipliziert und erzeugt damit ein Signal, das der fehlenden oder zu großen Dampfleistung entspricht. Dieses Signal auf den Sollwert für den Dampferzeuger in einem Addierer ADD8 aufgeschaltet. Damit bei einer Beheizungsstörung die Ventilöffnung der Turbine konstant bleibt, wird das der Regeldifferenz "Dampfdurchfluß" entsprechende Ausgangssignal des Multiplizierers M2 vom Sollwert für die elektrische Leistung in einem Subtrahierer SUB3 subtrahiert. Damit wird bei einer Beheizungsstörung die Ventilöffnung der Turbine nicht verstellt und der Speicher im Dampferzeuger nicht zusätzlich in Anspruch genommen. Der Dampfdruckregler kann entsprechend einer Regelstrecke mit 100% Ausgleich sehr stabil eingestellt werden.

Bei einer Beheizungsstörung ist, wenn die Öffnung des Turbinenventils konstant und die Dampfdruckregelung abgeschaltet ist, der zeitliche Verlauf des Dampdruckes vom Zeitverhalten und der Speicherzeitkonstanten des Dampferzeugers abhängig. Wenn dem Dampfdruckregler das Verhalten der Regelstrecke mitgeteilt wird, ist dieser Regler aufgrund seines Aufbaus bereits optimiert. Bei einer Beheizungsstörung wird die am Ausgang des Multiplizierers M2 auftretende Regeldifferenz "Dampfdurchfluß" (Regeldifferenz "Dampfdruck"xSollwert "Ventilöffnung") ohne Bewertung, d.h. mit dem Faktor 1, zum Sollwert für die "Dampferzeugung" addiert. Parallel dazu wird dieses Signal in den Eingang eines Dampferzeugermodells gegeben, das aus einem Verzögerungsglied VZ4, dessen Zeitverhalten gleich dem des Dampferzeugers ist, und einem Integrator INT2 besteht, dessen Zeitverhalten gleich der Speicherzeitkonstanten des Dampferzeugers ist. Das Ausgangssignal des Verzögerungsgliedes VZ4 entspricht der veränderten Dampferzeugung aufgrund des veränderten Dampferzeugersollwertes. Da der Dampfdruck z.B. bei einer negativen Beheizungsstörung wieder aufgebaut werden muß, verzögert sich durch die Ladung des Dampfspeichers die Dampfabgabe des Dampferzeugers. Das Ausgangssignal des Integrators INT2 entspricht der veränderten Dampfabgabe des Dampferzeugers, da in diesem Integrator die Speicherfähigkeit des Dampferzeugers nachgebildet ist. Der beschriebene Vorgang am Dampferzeugermodell spielt sich zeitlich und dem Betrage nach im Dampferzeuger in gleicher Weise ab; somit verringert sich die Regeldifferenz "Dampfdurchfluß" um den Betrag, um den das Ausgangssignal des Integrators INT2 steigt. Wenn die Beheizungsstörung ausgeregelt ist, entspricht das Ausgangssignal des Integrators INT2 dem Betrag der bleibenden Beheizungstörung. Wird die Zeitkonstante des Verzögerungsgliedes VZ4 in Abhängigkeit von der Last entsprechend dem lastabhängigen Zeitverhalten des Dampferzeugers gesteuert, ist der Dampfdruckregler 6 für jede Last optimal eingestellt.

Um die Ausregelung einer Beheizungsstörung zu beschleunigen, kann zusätzlich mittels eines Differenziergliedes DF2 und eines Addierers ADD5 ein Vorhalt augeschaltet werden. Bei einem PID-Regler in der üblichen Ausführung wird der Vorhalt von der Regeldifferenz abgeleitet. Demgegenüber wird in dem Ausführungsbeispiel nach Figur 1 der Vorhalt von der Regeldifferenz "Dampfdurchfluß" und dem Ausgangssignal des Dampferzeugermodelles VZ4, INT2 abgeleitet. Dies hat den Vorteil, daß die Ausgangsgröße des Vorhaltes bei Verringerung der Regeldifferenz "Dampfdurchfluß" ohne die Polarität zu wechseln auf Null zurückgeht.

Wie schon erläutert, bleibt im Festdruckbereich, wenn der Dampfdruck Pₘᵢₙ oder _{Pmax} ist (siehe Figur 2), das Signal am Eingang des Integrators INT1 Null. Damit ist das Ein- und das Ausgangssignal des Verzögerungsgliedes VZ3 konstant, und zwar _{Pmln} oder pₘₐₓ. Im Festdruckbetrieb ändert sich bei einer Verstellung des Grundsollwertes für die Blockleistung der Sollwert für die elektrische Leistung bei konstanger Öffnung des Turbinenventils ohne zeitliche Verschiebung mit der Erzeugung der elektrischen Leistung. Dies bedeutet, daß ohne Aufschaltung der am Ausgang des Multiplizierers M2 auftretenden Regeldifferenz "Dampfdurchfluß" die Regeldifferenz am Eingang der Leistungsregler Null bleiben würde. Da jedoch infolge der Leistungsänderung bei konstanter Öffnung des Turbinenventils eine Regeldifferenz "Dampfdruck" entsteht, wird über die Regeldifferenz "Dampfdurchfluß" die Öffnung des Turbinenventils verändert. Es wird also im Festdruckbereich bei fahrplanmäßigen Leistungsänderungen der Dampfdruck konstant gehalten. Dies bedeutet eine schonende Fahrweise für den Dampferzeuger.

Ein der Abweichung der Ist- von der Sollfrequenz entsprechendes Signal k · Af wird einer Einheit 1 zugeführt, die dazu dient, das Frequenzabweichungssignal bei Erreichen der oberen oder der unteren Grenzleistung zu begrenzen. Hierzu wird der Einheit 1 der Grundsollwert der Blockleistung zugeführt und in Subtrahierern SUB1, SUB2 mit der unteren Grenzleistung pₘᵢₙ bzw. der oberen Grenzleistung Pₘₐₓ, die in Einstellern ST2, ST3 eingestellt sind, verglichen. Die Differenzsignale werden einer Minimalauswahl MIN1 bzw. einer Maximalauswahl MAX2 zugeführt. An ersterer ist eine Maximalauswahl MAX1 und über einen Inverter IV1 eine Minimalauswahl MIN2 angeschlossen, die ferner mit der Maximalauswahl MAX1, MAX2 verbunden ist. Das Ausgangssignal der Maximal auswahl MAX2 ist der Freibetrag für eine Leistungserhöhung bei einem Frequenzabfall und das Ausgangssignal der Minimalauswahl MIN1 der Freibetrag für eine Leistungsabsenkung bei einem Frequenzanstieg. Soll die Frequenzregelung im unteren Leistungsbereich auch bei einem Frequenzabfall nicht wirksam sein, wird das Ausgangssignal der Minimalauswahl MIN1 mit umgekehrtem Vorzeichen über den Inverter IV1 in die Minimalauswahl MIN2 gegeben. Das von der Minimalauswahl MIN2 durchgelassene, gegebenenfalls begrenzte Frequenzabweichungssignal k - Af wird von einem Addierer ADD1 zum Sollwert für die elektrische Leistung und von einem Addierer ADD2 zum Grundsollwert für den Dampferzeuger addiert. Der Addierer ADD2 ist so angeordnet, daß das Frequenzsignal dieselbe Wirkung wie eine Änderung des Grundsollwertes der Blockleistung hat, d.h., es wird die Leistung des Dampferzeugers übersteuert, um den Speicher im Dampferzeuger zu laden bzw. zu entladen.

Über den schnellen Leistungsregler mit dem Turbinenventil als Stellglied folgt die elektrische Leistung exakt einer Sollwertänderung aufgrund einer Frequenzänderung, wenn die Regeldifferenz am Dampfdruckregler auf Null gehalten wird. Da bei einer Frequenzänderung über den Leistungsregler die Öffnung des Turbinenventils sofort verstellt wird, entsteht durch die Entnahme von Dampf aus dem Speicher des Dampferzeugers eine "Dampfdruckbeule". Wird ein dieser "Dampfdruckbeule" entsprechendes Signal zu der Regeldifferenz "Dampfdruck" addiert, so bewirkt eine Frequenzabweichung keine Änderung der Regeldifferenz am Dampfdruckregler.

Das der "Dampfdruckbeule" entsprechende Signal wird in einer Einheit 2 erzeugt, die im folgenden näher beschrieben wird. Der Dampfdruck ändert sich entsprechehd der Speicherzeitkonstante des Dampferzeugers, wenn eine Differenz zwischen erzeugtem und entnommenem Dampf besteht. Bei Leistungsregelung mit Hilfe des Turbinenventils entspricht die Größe des zum Sollwert der elektrischen Leistung addierten Frequenzsignals der des entnommenen Dampfes. In einem Verzögerungsglied VZ5 ist das Zeiterhalten des Dampferzeugers nachgebildet. Da die Sollwertänderung des Dampferzeugers aufgrund einer Frequenzabweichung in der gleichen Größe auf den Eingang des Verzögerungsgliedes geschaltet ist, entspricht dessen Ausgangssignal dem erzeugten Dampf, der für die Erzeugung der elektrischen Leistung zur Verfügung steht. Ein Subtrahierer SUB5 bildet daher ein Signal, das der Differenz zwischen erzeugtem und entnommenem Dampf entspricht. Dieses Signal wird in einen Integrator INT3 gegeben, dessen Zeitkonstante gleich der Speicherzeitkonstante des Dampferzeugers ist. Sein Ausgangssignal hat daher die gleiche Größe wie die Dampfdruckabweichung infolge der Leistungsänderung aufgrund der Frequenzänderung. Dieses Integratorsignal wird zu der vom Subtrahierer SUB8 gebildeten Regeldifferenz "Dampfdruck" addiert, so daß im Dampfdruckregler 6 die aufgrund der Frequenzänderung eingetretene Änderung des Dampfdruckes kompensiert ist.

Bei einem Frequenzabfall wird das Eingangssignal des Integrators INT3 und somit auch dessen Ausgangssignal negativ, da zunächst mehr Dampf entnommen als erzeugt wird. Das Ausgangssignal des Integrators bleibt bestehen, wenn der erzeugte Dampf die gleiche Größe wie der entnommene Dampf hat. Damit das Ausgangssignal wieder auf Null zurückgeht, muß mehr Dampf erzeugt werden als entnommen wird. Dies wird dadurch erreicht, daß das Eingangssignal des Verzögerungsgliedes VZ5 durch eine Aufschaltung des der Druckbeule entsprechenden Signals, z.B. um einen Faktor 0,2 bis 0,3 vergrößert wird. Bei einem Frequenzanstieg wird zunächst mehr Dampf erzeugt als entnommen wird. Das Aufschalten des der Druckbeule entsprechenden Signals bewirkt dann, daß weniger Dampf erzeugt als entnommen wird.

Da entsprechend der Speicherzeitkonstante des Dampferzeugers der maximale Wert des der Druckbeule entsprechenden Signals sich verzögert einstellt, wird zusätzlich mittels eines Differenziergliedes DF1 ein Vorhalt des Frequenzsignals erzeugt und mit einem Addierer ADD7 zum Grundsollwert für den Dampferzeuger addiert, damit zu einem möglichst frühen Zeitpunkt die Dampferzeugung erhöht bzw. im Falle eines Frequenzanstiegs erniedrigt wird. Ferner wird der Vorhalt auf den Eingang des Verzögerungsgliedes VZ5 gegeben. Durch die Größe der Aufschaltung wird die Form der Druckbeule bestimmt, die durch eine Frequenzänderung verursacht wird.

Bei einem starken Frequenzabfall wird über den Regeler für die elektrische Leistung die Öffnung des Turbinenventils vorübergehend auf 100% eingestellt. Am Leistungsregler entsteht dabei eine positive Regeldifferenz Xd. Da der entnommene Dampf sich um diesen Betrag verringert, wird bei 100% Ventilöffnung über eine Maximalauswahl MAX4 die positive Regeldifferenz der elektrischen Leistung in den Eingang des Integrators INT3 gegeben, so daß die Druckbeule auch bie nicht wirksamer Leistungsregelung richtig nachgebildet wird. Zu Durchschalten der Regeldifferenz bei 100% Ventilöffnung ist ein Einsteller ST7 vorgesehen, der ein der Ventilöffnung 100% entsprechendes Signal abgibt, das von der tatsächlichen Ventilöffnung von einem Subtrahierer SUB6 subtrahiert wird. Auf diese Differenz wird die Regeldifferenz Xd der elektrischen Leistung aufgeschaltet. Die Maximalauswahl MAX4 gibt nur den den Wert Null übersteigenden Teil des so gebildeten Signales auf den Integrator INT3.

Im Ausführungsbeispiel nach Figur 1 wird dem Sollwert für den Dampferzeuger über den Addierer ADD6 dem Grundsollwert für die Dampferzeugung ein Signal aufgeschaltet, das zur Übersteuerung des Dampferzeugers für die Ladung bzw. Entladung des Speichers führt. Im Ausführungsbeispiel nach Figur 3 wird bei fahrplanmäßigen Leistungsänderungen die Dampferzeugung für die Ladung bzw. Entladung des Speichers nicht übersteuert, so daß im Gleitdruckbereich die Erzeugung der elektrischen Leistung zusätzlich verzögert wird. In Figur 3 sind nur die Elemente mit Bezugszeichen versehen, die für die Beschreibung der Änderungen gegenüber dem Ausführungsbeispiel nach Figur 1 erforderlich sind. Dabei sind die Elemente, die in den beiden Ausführungsbeispielen gleiche Funktionen haben, mit den gleichen Bezugszeichen versehen. Damit trotz der fehlenden Übersteuerung des Dampferzeugers für die Ladung bzw. Entladung des Speichers die Regeldifferenz der elektrischen Leistung Null bleibt, wird vom Sollwert der elektrischen Leistung vor dem Verzögerungsglied VZ1 das Eingangssignal eines Integrators INT5 subtrahiert, der dem Integrator INT1 nach Figur 1 entspricht, d.h., es wird ein dem Betrag der Speicherdampfmenge entsprechendes Signal subtrahiert. Die Dampferzeugung wird in diesem Falle nicht übersteuert, so daß der Dampferzeuger besonders schonend gefahren wird.

Um Frequenzänderungen rasch ausregeln zu können, muß im Falle einer Frequenzabweichung ebenso wie im Ausführungsbeispiel nach Figur 1 der Sollwert der elektrischen Leistung verändert werden. Es ist dann im Gleitdruckbereich auch erforderlich, den Sollwert für den Dampferzeuger für die Ladung bzw. Entladung des Speicher gegenüber dem Festdruckbereich zusätzlich zu übersteuern. Hierzu ist ein Vorhalt, bestehend aus einem Integrator INT4 und einem Multiplizierer M5, eingesetzt. Die Zeitkonstante des Integrators INT4 ist wieder gleich der Speicherzeitkonstanten des Dampferzeugers. Eine Begrenzungseinrichtung 7 sorgt dafür, daß bei einer Frequenzänderung nur im Gleitdruckbereich der Vorhalt auf den Sollwert des Dampferzeugers wirksam wird. Da bei einer Frequenzänderung die Dampferzeugung übersteuert werden soll, darf in diesem Falle das am Eingang des Integrators INT5 auftretende Signal nicht vom Sollwert für die elektrische Leistung subtrahiert werden. Um dieses Signal unwirksam zu machen, ist ein Subtrahierer SUB9 vorgesehen, in dem sich die Eingangssignale der Integrationsglieder INT4, INT5 kompensieren. Das Eingangssignal des Integrators INT4 gelangt aber auf einen Addierer ADD9, in dem es zum Grundsollwert für den Dampferzeuger addiert wird.

Figure 4 veranschaulicht ein Auführungsbeispiel, in dem auch bei fahrplanmäßigen Leistungsänderungen der Speicher des Dampferzeugers in Anspruch genommen wird. Es sind hier wieder nur die Elemente mit Bezugszeichen versehen, die für die Beschreibung der Änderungen dieses Ausführungsbeispiels gegenüber dem nach Figur 1 erwähnt werden müssen. Im Unterschied zu den Ausführungsbeispielen nach den Figuren 1 und 3 wird der Grundsollwert für die Leistung ohne Verzögerung als Sollwert für die elektrische Leistung auf das Turbinenventil gegeben. Der Sollwert für die Dampferzeugung und der Drucksollwert werden wie im Ausführungsbeispiel nach Figur 1 gebildet. Da der Speicher des Dampferzeugers auch bei fahrplanmäßigen Leistungsänderungen in Anspruch genommen wird, muß diese Fahrweise für die Bildung eines Signals berücksichtigt werden, das der "Druckbeule" entspricht. Dieses Signal wird mit einer Anordnung erzeugt, die schon im Ausführungsbeispiel nach Figur 1 enthalten ist und mit 2 bezeichnet ist. Dieser Anordnung wird hier jedoch nicht nur das Frequenzabweichungssignal k · Δf, sondern auch der Grundsollwert für die Blockleistung zugeführt.

Bei einem Dampferzeuger mit einer relativ trägen Kohlenfeuerung kann bei einer Leistungsregelung mit Hilfe des Turbinenventils die Dampfdruckabweichung durch die Inanspruchnahme des Speichers unzulässig groß werden. Um dies zu vermeiden, wird die Leistung nur innerhalb einer vorgegebenen Grenze entsprechend dem Blocksollwert geregelt (Regelstrecke ohne Ausgleich). Zur Einstellung der Grenzen ist ein Totband TB vorgesehen. Überschreitet die Größe der "Druckbeule" die eingestellte Grenze, wird die Leistungsregelung geändert. Das dann vom Totband durchgelassene Signal wird mit dem Sollwert für die Ventilöffnung in einem Multiplizierer M6 multipliziert. Es wird so das der "Leistungsbeule" entsprechende Signal erhalten, das sich bei einer Regelstrecke mit Ausgleich aufgrund einer Leistungsänderung ergibt. Dieses, der "Leistungsbeule" entsprechende Signal wird zum Sollwert der Blockleistung in einem Addierer ADD10 addiert und ferner zum Sollwert der elektrischen Leistung in einem Addierer ADD11. Es wird z.B. bei einer Leistungserhöhung das Ausgangssignal des Integrators INT3 negativ, so daß das dem entnommenen Dampg entsprechende Signal und der Sollwert für die elektrische Leistung kleiner werden, womit die Geschwindigkeit der Leistungsänderung verringert wird. Da das Eingangssignal des Integrators INT3 der Differenz zwischen entnommenem und erzeugtem Dampf entspricht, wird die Druckbeule auch in diesem Falle richtig nachgebildet.

Wird das Ausführungsbeispiel nach Figur 3 im Festdruckbereich betrieben und sind die Grenzen des Totbandes TB auf Null eingestellt, so wird bei einer fahrplanmäßigen Leistungsänderung durch die Aufschaltung der "Leistungsbeule" auf den Sollwert der elektrischen Leistung die Öffnung des Turbinenventils über den Leistungsregler exakt proportional zum Sollwert der Blockleistung verstellt. Da die Ventilöffnung wie bei einer Steuerung ohne Überschwingung verstellt wird, ist die Regelung des Dampfdruckes und der elektrischen Leistung sehr stabil.

Ist keine Leistungsregelung vorhanden, so können mit diesem Konzept durch Verstellen der Öffnung des Turbinenventils Leistungsänderungen von Hand durchgeführt werden. Es muß lediglich anstelle des Sollwertes für die Blockleistung der errechnete "Solldampf" für die Sollwertbildung des Dampferzeugers aufgeschaltet und die Grenzen des Totbandes auf Null eingestellt werden. Dabei wird der Solldampf nach der Formel So)idampf=So!idruckx istdampf/istdruck errechnet.

Die Erfindung wurde anhand von Ausführungsbeispielen erläutert, die nach Art eines Schaltbildes gezeichnet sind. Sie sind in mannigfacher Weise abänderbar. Insbesondere können die Funktionen der einzelnen Schaltelemente mit Hilfe eines programmierbaren Rechners realisiert werden.

In den bisher beschriebenen Ausführungsbeispielen wird die aufgrund einer Störung der Dampferzeugung entstehende Regeldifferenz "Dampfdurchfluß" vom Sollwert der elektrischen Leistung subtrahiert, damit die Ventilöffnung der Turbine konstant bleibt. Am Leistungsregler der Turbine entsteht dann nämlich keine Regeldifferenz, da sich die elektrische Leistung aufgrund der Druckabweichung in der gleichen Größe wie der Sollwert für die elektrische Leistung verändert hat. Da die Ventilöffnung der Turbine unabhängig von der elektrischen Leistung konstant gehalten wird, handelt es sich um eine Regelstrecke mit 100% Ausgleich. Wird dagegen über den Leistungsregler der Turbine durch Verstellen des Turbinenventils die elektrische Leistung konstant gehalten, ist der entnommene Dampf größer als der erzeugte Dampf. Der Dampfdruck fällt daher und steigt erst wieder an, wenn der erzeugte Dampfgrößer wird als der entnommene Dampf. Da die Dampfentnahme unabhängig vom Dampfdruck geregelt wird, hat die Regelstrecke keinen Ausgleich.

Wird die Regeldifferenz "Dampfdurchfluß" nur zum Teil vom Sollwert der elektrischen Leistung subtrahiert, erhält man eine Regelstrecke mit zwischen 0% und 100% Ausgleich. Da in diesem Falle bei einer Beheizungsstörung die Ventilöffnung verändert und somit die Speicher im Dampferzeuger in Anspruch genommen wird, ist die vorübergehende Abweichung der Leistung geringer und die Dampfdruckabweichung größer als bei einer Regelstrecke mit 100% Ausgleich.

Oft ist es erwünscht, daß bei kleinen Störungen der Dampferzeugung die elektrische Leistung unabhängig vom Dampfdruck geregelt wird (Regelstrecke ohne Ausgleich), jedoch ab einer bestimmten Druckabweichung die Ventilöffnung der Turbine konstant gehalten wird (Regelstrecke mit 100% Ausgleich). Diese Forderung bedeutet, daß der Ausgleichsgrad der Regelstrecke in Abhängigkeit von der Regeldifferenz "Dampfdruck" sich ändert. Dabei tritt das Problem auf, daß der Regler für alle Ausgleichsgrade zwischen 0% und 100% optimal arbeiten muß.

Figur 5 zeigt den Funktionsplan eines Dampdruckreglers, mit dem diese Forderung erfüllt ist. In Figur 5 sind mit Bezugszeichen nur die Elemente versehen, die für die Beschreibung der Änderungen gegenüber den Ausführungsbeispielen nach den Figuren 1, 3 und 4 erforderlich sind. Die Elemente, welche die gleiche Funktion wie die Elemente der zuvor beschriebenen Ausführungsbeispiele haben, sind mit den gleichen Bezugszeichen wie dort versehen. Die Regeldifferenz "Dampfdruck" am Ausgang des Subtrahierers SUB8 ist einem amplitudenabhängigen Dämpfungsglied, z.B. einem sogenannten Totband TD, zugeführt, dessen Totzone, in der die Dämpfung 100% ist, mit einem Steiler ST8 einstellbar ist. Das Ausgangssignal des Totbandes TD wird vom Multiplizier M2 mit dem Sollwert für die Ventilöffnung der Turbine multipliziert und das so erhaltene Signal einerseits im Subtrahierer SUB3 vom Sollwert für die elektrische Leistung subtrahiert, andererseits im Addierer ADD8 zum Sollwert für den Dampferzeuger addiert.

Mit dem Aus- und dem Eingang des Totbandes TD sind die beiden Eingänge eines Subtrahierers SUB10 verbunden, an den ein Differenzierglied DF4 und ein Multiplizierer M7 angeschlossen sind. Die Zeitkonstante des Differenziergliedes DF4 ist auf die des Dampfspeichers eingestellt. Sein Ausgangssignal wird in einem Addierer ADD13 dem Signal des Multiplizierers M2 hinzugefügt. Das Ausgangssignal des Subtrahierers SUB10 wird im Multiplizierer M7 mit einer Konstanten, z.B. 0,1 ... 0,3, multipliziert und über Addierer ADD12 und ADD8 zum Sollwert für den Dampferzeuger addiert.

Wenn der Ausgleich der Regelstrecke bei allen Größen der Regeldifferenz "Dampfdruck" 100% betragen soll, wird die Totzone des Totbandes TD auf Null gestellt. In diesem Falle sind das Ein- und das Ausgangssignal des Totbandes gleich, und das Ausgangssignal des Subtrahierers SUB10 ist Null. Damit haben das Differenzierglied DF4 und der Multiplizierer M7 keine Wirkung auf die Regelung. Der Dampfdruckregler nach Figur 5 arbeitet dann wie der in Figur 1 beschrieben.

Wenn der Ausgleichsgrad der Regelstrecke bie allen Größen der Regeldifferenz "Dampfdruck" 0% betragen soll, wird die Totzone des Totbandes TD so groß eingestellt, daß auch das größte zu erwartende Differenzsignal am Ausgang des Subtrahierers SUB8 nicht durchgelassen wird und somit das Ausgleichssignal auf den Subtrahierer SUB3 Null ist. Solange zwischen Dampfentnahme und Dampferzeugung keine Differenz besteht, bleibt der Dampfdruck konstant. Ist eine Differenz vorhanden, so ist die dadurch verursachte Änderungsgeschwindigkeit des Druckes nur von der Speicherzeitkonstante des Dampferzeugers abhängig. Dementsprechend wird die Regeldifferenz "Dampfdurchfluß" über das Differenzierglied DF4 mit der Regeldifferenz "Dampfdruck" als Eingangssignal nachgebildet. Die so ermittelte Regeldifferenz "Dampfdurchfluß" wird über die Addierer ADD13, ADD4, ADD12 und ADD8 dem Dampfdruckregler aufgeschaltet.

Während eines Regelvorganges entsteht durch die Veränderung der Öffnung des Turbinenventils eine Differenz zwischen erzeugtem und entnommenem Dampf, so daß der Speicher des Dampferzeugers in Anspruch genommen wird. Um die Ladung des Speichers wieder auf den Ursprungswert zu bringen, muß die Dampferzeugung übersteuert werden. Diese übersteuerung wird erreicht, indem die am Ausgang des Subtrahierers SUB10 auftretende Regeldifferenz "Dampfdruck" im Multiplizierer M7 mit dem Faktor von etwa 0,25 multipliziert und dem Sollwert des Dampferzeugers bzw. dem Eingang des Dampferzeugermodells DF2, VZ4, INT2 überlagert wird.

Die elektrische Leistung - kann nur konstant gehalten werden, solange die Ventilöffnung der Turbine im Regelbereich bleibt. Wird bei einer größeren Störung der Dampferzeugung das Ventil voll geöffnet, so ändert sich der Ausgleichsgrad der Regelstrecke von 0 auf 100%. Ohne Berücksichtigung dieses Grenzfalles würde der Dampfdruckregler träger arbeiten als es die Regelstrecke erlaubt, jedoch würde die Regelung stabil bleiben. Da aber bei der Führung des Drucksollwertes mit der anhand der Figur 1 beschriebenen Aufschaltung der "Druckbeule" mit Hilfe der Einheit 2 die Veränderung des Ausgleichsgrades bei 100% Ventilöffnung bereits berücksichtigt ist, arbeitet dsr Dampfdruckregeler auch in diesem Grenzfall optimal.

Soll der Ausgleichsgrad in Abhängigkeit von der Größe der Störung, also der Regeldifferenz "Dampfdruck", verändert werden, so kann ein amplitudenabhängiges Dämpfungsglied eingesetzt werden, dessen Dämpfung bei kleinen Amplituden groß und bei großen Amplituden klein ist. Wird als amplitudenabhängiges Dämpfungsglied das oben erwähnte Totband verwendet, so wird innerhalb einer bestimmten Bandbreite die elektrische Leistung durch Verstellen der Ventilöffnung schnell ausgeregelt und außerhalb dieser Bandbreite die Ventilöffnung der Turbine konstant gehalten. Ist die Regeldifferenz "Dampfdruck" größer als die am Totband eingestellte Totzone, so bleibt die Differenz zwischen Eingangs- und Ausgangssignal des Totbandes und somit auch der Ausgang des Subtrahierers SUB10 konstant. Da sich dann das Eingangssignal des Differenziergliedes DF4 nicht mehr ändert, geht dessen Ausgangssignal auf Null zurück. Das Ausgangssignal des Totbandes TD wird im Muitiplizierer M2 mit dem Sollwert der Ventilförmig multipliziert und wirkt über den Subtrahierer SUB3 auf die Regelung der elektrischen Leistung ein, so daß die Öffnung des Turbinenventils konstant bleibt. Aufgrund dieses Aufbaus arbeitet die Dampfdruckregelung bei jedem Ausgleichsgrad der Regelstrecke und auch beim Übergang von einer Regelstrecke ohne Ausgleich auf eine Regelstrecke mit Ausgleich optimal.

## Patentansprüche

1. Verfahren zum Regeln eines eine Turbine und einen Dampferzeuger enthaltenden Kraftwerkblockes, bei dem der Grundsollwert für die Blockleistung dem Dampferzeuger als Grundsollwert für die Dampferzeugung und der Turbinenregelung als Grundsollwert für die elektrische Leistung zugeführt ist, dadurch gekennzeichnet, daß. aus dem Grundsollwert für die Blockleistung ein Sollwert für den Dampfdruck und ein der Öffnung des Turbinenventils entsprechendes Signal gebildet werden, daß die durch Subtraktion des Istwertes des Dampfdruckes vom Sollwert gebildete Differenz (SUB8) mit dem der Öffnung des Turbinenventils entsprechenden Signal multipliziert wird (M2) und das Ergebnis vom Grundsollwert für die elektrische Leistung subtrahiert (SUB3) und zum Grundsollwert für die Dampferzeugung addiert wird (ADD8).

2. Verfahren nach Anspruch 1, dadurch gekennzeichnet, daß das der Differenz zwischen Leistungsist- und -sollwert entsprechende Signal um die Verzugszeit des Dampferzeugers verzögert wird und zum Grundsollwert für den Dampferzeuger addiert wird (ADD8).

3. Verfahren nach Anspruch 2, dadurch gekennzeichnet, daß das der Differenz zwischen Leistungsist- und -sollwert entsprechende Signal dem ersten Eingang eines Addierers (ADD4) zugeführt ist, dessen Ausgangssignal über eine Verzögerungsschaltung (VZ4, INT2), deren Verzögerungszeit gleich der Verzugszeit des Dampferzeugers und dem Speicherverhalten des Dampferzeugers ist, auf den zweiten Eingang des Addierers (ADD4) rückgeführt und auf den Grundsollwert für die Dampferzeugung aufgeschaltet wird.

4. Verfahren nach einem der Ansprüche 1 bis 3, dadurch gekennzeichnet, daß das der Differenz zwischen Leistungsist- und -sollwert entsprechende Signal über ein einen Vorhalt bildendes Differenzierglied (DF2) dem Grundsollwert für die Dampferzeugung aufgeschaltet wird.

5. Verfahren nach einem der Ansprüche 1 bis 4, dadurch gekennzeichnet, daß das der Öffnung des Turbinenventils entsprechende Signal durch Bildung des Verhältnisses von Grundsollwert der Blockleistung zu Drucksollwert erzeugt ist.

6. Verfahren nach Anspruch 5, dadurch gekennzeichnet, daß in einer Einheit (4) ein Grundsollwert für den Dampfdruck gebildet wird, daß das Verhältnis von Grundsollwert für die Blockleistung zu Grundsollwert für den Dampfdruck dem ersten Eingang eines Multiplizierers (M1) zugeführt ist, dessen zweiter Eingang an einen Integrator (INT1), dessen Zeitkonstante gleich dem Zeitverhalten des Speichers des Dampferzeugers ist, angeschlossen ist und dessen Ausgangssignal vom Grundsollwert für die Blockleistung in einem Subtrahierer (SUB7) subtrahiert wird, und daß an den Subtrahierer (SUB7) der Eingang des Integrators (tNT1) angeschlossen ist und vom Ausgangssignal des Integrators (tNT1) der Sollwert für den Dampfdruck abgeleitet ist.

7. Verfahren nach Anspruch 6, dadurch gekennzeichnet, daß zur Bildung des Sollwertes für den Dampfdruck das Ausgangssignal des Integrators (INT1) über ein Verzögerungsglied (VZ3) geführt ist, dessen Zeitverhalten gleich der Verzugszeit des Dampferzeugers ist.

8. Verfahren nach den Ansprüchen 5 und 7, dadurch gekennzeichnet, daß der Grundsollwert für die Blockleistung über ein Verzögerungsglied (VZ2) geführt ist, dessen Zeitverhalten gleich der Verzugszeit des Dampferzeugers ist, und daß zur Erzeugung des der Öffnung des Turbinenventils entsprechenden Signals das Verhältnis von Ausgangssignal des Verzögerungsgliedes (VZ2) zu Ausgangssignal des Verzögerungsgliedes (VZ3) gebildet ist.

9. Verfahren nach einem der Ansprüche 1 bis 8 dadurch gekennzeichnet, daß in einer Einheit (4) ein Grundsollwert für den Dampfdruck gebildet wird, daß das Verhältnis von Grundsollwert für die Blockleistung zu Grundsollwert für den Dampfdruck dem ersten Eingang eines Multiplizierers (M1) zugeführt ist, dessen zweiter Eingang an einem Integrator (INT1), dessen Zeitverhalten gleich dem des Speichers des Dampferzeugers ist, angeschlossen ist und dessen Ausgangssignal vom Grundsollwert für die Blockleistung in einem Subtrahierer (SUB7) subtrahiert wird, und daß das Ausgangssignal des Subtrahierers (SUB7) dem Grundsollwert für den Dampferzeuger aufgeschaltet ist.

10. Verfahren zum Regeln der Frequenz des von einem einen Dampferzeuger, eine Turbine und einen an diese gekoppelten Generator enthaltenden Kraftwerkblockes, nach einem der Ansprüche 1 bis 9, dadurch gekennzeichnet, daß ein der Abweichung der Istfrequence von der Sollfrequenz entsprechendes Signal gegebenenfalls nach Begrenzung dem Grundsollwert für den Dampferzeuger und dem Sollwert für die elektrische Leistung im Sinne einer Einstellung der Istfrequenz auf die Sollfrequenz aufgeschaltet ist.

11. Verfahren nach Anspruch 10, dadurch gekennzeichnet, daß das der Frequenzabweichung entsprechende Signal einerseits unmittelbar dem Eingang (-) eines Subtrahierers (SUB5), andererseits über ein Verzögerungsglied (VZ5), dessen Zeitverhalten gleich dem des Dampferzeugers ist, dem zweiten Eingang (+) des Subtrahierers (SUB5) zugeführt ist, daß das Ausgangssignal des Subtrahierers (SUB5) über einen Integrator (lNT3), dessen Zeitverhalten gleich dem des Speichers des Dampferzeugers ist, geführt ist und ein dem Ausgangssignal des Integrators (INT3) proportionales Signal invertiert dem Grundsollwert für die Dampferzeugung und/oder dem Eingang des Verzögerungsgliedes (VZ5) augeschaltet ist.

12. Verfahren nach Anspruch 11, dadurch gekennzeichnet, daß das der Frequenzabweichung entsprechende Signal über ein Differenzierglied (DF1) dem Grundsollwert für die Dampferzeugung und/oder dem Eingang des Verzögerungsgliedes (VZ5) augeschaltet ist.

13. Verfahren nach Anspruch 11 oder 12, dadurch gekennzeichnet, daß dem Integrator (INT3) der Anteil der Regelabweichung (Xd) der elektrischen Leistung, der durch Verändern der Öffnung des Turbinenventils nicht ausregelbar ist, zugeführt ist.

14. Verfahren nach einem der Ansprüche 11 bis 13, dadurch gekennzeichnet, daß das Ausgangssignal des Integrators (INT3) einem Totband (TB) zugeführt ist, an dessen Ausgang der eine Eingang eines Multiplizierers (M6) angeschlossen ist, dessen anderem Eingang ein der Öffnung des Turbinenventils entsprechendes Signal zugeführt ist und dessen Ausgangssignal einerseits auf den Eingang des Integrators (INT3), andererseits auf den Sollwert für die elektrische Leistung geschaltet ist.

15. Verfahren nach einem der Ansprüche 1 bis 14, dadurch gekennzeichnet, daß im Gleitdruckbereich das der Frequenzabweichung entsprechende Signal einem Integrator (INT4) zugeführt ist, dessen Zeitverhalten gleich dem des Dampfspeichers ist, daß in einer Einheit (4) ein Grundsollwert für den Dampfdruck gebildet und das Verhältnis von um das der Frequenzabweichung entsprechende Signal erhöhtem Grundsollwert für die Blockleistung zu Sollwert für den Dampfdruck dem ersten Eingang eines Multiplizierers (M5) zugeführt wird, dessen zweiter Eingang an den Integrator (INT4) angeschlossen ist und dessen Ausgangssignal invertiert auf den Eingang des Integrators (INT4) rückgeführt ist, und daß das am Eingang des Integrators (INT4) auftretende Signal dem um das der Frequenzabweichung entsprechende Signal erhöhten Grundsollwert für die Dampferzeugung aufgeschaltet ist.

16. Verfahren nach einem der Ansprüche 1 bis 14, dadurch gekennzeichnet, daß in einer Einheit (4) ein Grundsollwert für den Dampfdruck gebildet und das Verhältnis von um das der Frequenzabweichung entsprechende Signal erhöhtem Grundsollwert für die Blockleistung zu Sollwert für den Dampfdruck dem ersten Eingang eines Multiplizierers (M6) zugeführt wird, dessen zweiter Eingang an einen Integrator (lNT5), dessen Zeitverhalten gleich dem des Dampfspeichers ist, angeschlossen ist und dessen Ausgangssignal invertiert auf den Eingang des Integrators (lNT5) rückgeführt ist und daß das am Eingang des Integrators (lNT5) auftretende Signal von dem um das der Frequenzabweichung entsprechende Signal erhöhten Grundsollwert für die elektrische Leistung subtrahiert wird.

17. Verfahren nach Anspruch 15 und 16, dadurch gekennzeichnet, daß die Differenz der an den Integratoren (INT4, INT5) auftretenden Signale vom Grundsollwert für die elektrische Leistung subtrahiert wird.

18. Verfahren nach einem der Ansprüche 1 bis 7, dadurch gekennzeichnet, daß die Differenz ' zwischen Druckist- und -sollwert (SUB8) über ein amplitudenabhängiges Dämpfungsglied (TD) geführt ist, dessen Ausgangssignal mit dem Sollwert für die Ventilöffnung multipliziert wird (M2) und das Ergebnis vom Sollwert für die elektrische Leistung subtrahiert und zum Sollwert für die Dampferzeugung addiert (ADD8) wird.

19. Verfahren nach Anspruch 18, dadurch gekennzeichnet, daß die Differenz zwischen Ein-und Ausgangssignal des amplitudenabhängigen Dämpfungsgliedes (TD) gebildet und einem Differenzierglied (DF4) zugeführt ist, dessen Zeitkonstante gleich der des Dampferzeugerspeichers ist und dessen Ausgangssignal zum Sollwert für den Dampferzeuger addiert wird.

20. Verfahren nach Anspruch 18 oder 19, dadurch gekennzeichnet, daß die Differenz zwischen Ein- und Ausgangssignal des amplitudenabhängigen Dämpfungsgliedes (TD) nach Multiplikation mit einem Faktor <1, vorzugsweise von 0,2 ... 0,3, zum Sollwert des Dampferzeugers addiert wird.

21. Verfahren nach einem der Ansprüche 18 bis 20, dadurch gekennzeichnet, daß dem Differenzierglied eine Nachbildung des Dampferzeugers (DF2, VZ4, INT2) nachgeschaltet ist, dessen Ausgangssignal zum Sollwert für den Dampferzeuger addiert wird.

## Revendications

1. Procédé pour réguler une unité de centrale de production d'énergie comportant une turbine et un générateur de vapeur, dans lequel la valeur de consigne de base pour la puissance de l'unité est appliquée au générateur de vapeur, en tant que valeur de consigne de base pour la génération de vapeur, et à la régulation de la turbine, en tant que valeur de consigne de base pour la puissance électrique, caractérisé en ce que, à partir de la valeur de consigne de base pour la puissance de l'unité, sont formés une valeur de consigne pour la pression de vapeur et un signal correspondant à l'ouverture de la soupape de turbine, que la différence (SUB8), formée par soustraction de la valeur réelle de la pression de vapeur, de la valeur de consigne, est multipliée (M2) par le signal correspondant à l'ouverture de la soupape de turbine et le résultat est soustrait (SUB3) de la valeur de consigne de base pour la puissance électrique, et est additionnée (ADD8) à la valeur de consigne de base pour la génération de vapeur.

2. Procédé selon la revendication 1, caractérisé en ce que le signal correspondant à la différence entre la valeur réelle de la puissance et la valeur de consigne de la puissance, est retardé du temps de retard du générateur de vapeur, et est additionné (ADD8) à la valeur de consigne de base pour le générateur de vapeur.

3. Procédé selon la revendication 2, caractérisé en ce que le signal correspondant à la différence entre la valeur réelle de puissance et la valeur de consigne de puissance, est appliqué, à la première entrée d'un additionneur (ADD4), dont le signal de sortie est, par l'intermédiaire d'un montage retardateur (VZ4, INT2) dont le temps du retard est identique au temps de retard du générateur de vapeur et du comportement accumulateur du générateur de vapeur, réappliqué à la seconde entrée de l'additionneur (ADD4) et est incorporé à la valeur de consigne de base pour la génération de vapeur.

4. Procédé selon l'une des revendications 1 à 3, caractérisé en ce que le signal correspondant à la différence entre la valeur réelle de la puissance et la valeur de consigne de la puissance, est incorporé à la valeur de consigne de base pour la production de vapeur, par l'intermédiaire d'un élément différenciateur (DF2) formant une dérivation.

5. Procédé selon l'une des revendications 1 à 4, caractérisé en ce que le signal correspondant à l'ouverture de la soupape de turbine, est généré au moyen de la formation du rapport entre la valeur de consigne de base de la puissance d'unité et la valeur de consigne de pression.

6. Procédé selon la revendication 5, caractérisé en ce qu'une valeur de consigne de base pour la pression de vapeur est formée dans une unité (4), que le rapport entre la valeur de consigne de base pour la puissance de l'unité et la valeur de consigne de base pour la pression de vapeur, est appliqué à la première entrée d'un multiplicateur (M1), dont la seconde entrée est raccordée à un intégrateur (INT1) dont la constante de temps est la même que le comportement temporel de l'accumulateur du générateur de vapeur, et dont le signal de sortie est soustrait de la valeur de consigne de base pour la puissance de l'unité dans une soustracteur (SUB7), et que l'entrée de l'intégrateur ()NT1) est raccordée au soustracteur (SUB7), et la valeur de consigne pour la pression de vapeur est dérivée du signal de sortie de l'intégrateur (INT1).

7. Procédé selon la revendication 6, caractérisé en ce que pour former la valeur de consigne pour la pression de vapeur, le signal de sortie de l'intégrateur (INT1) est conduit à travers un éié- ment retardateur (VZ3), dont le comportement dans le temps est le même que le temps de retard du générateur de vapeur.

8. Procédé selon les revendications 5 et 7, caractérisé en ce que la valeur de consigne de base pour la puissance de l'unité est conduite à travers un élément retardateur (VZ2), dont le comportement dans le temps est le même que le temps de retard du générateur de vapeur, et que pour générer le signal correspondant à l'ouverture de la soupape de turbine, on forme le rapport entre le signal de sortie de l'élément retardateur (VZ2) et le signal de sortie de l'élément retardateur (VZ3).

9. Procédé selon l'une des revendications 1 à 8, caractérisé en ce qu'une valeur de consigne de base pour la pression de vapeur est formée dans une unité (4) que le rapport entre la valeur de consigne de base pour la puissance de l'unité et la valeur de consigne de base pour la pression de vapeur est appliqué à la première entrée d'un multiplicateur (M1), dont la seconde entrée est raccordée à un intégrateur (INT1) dont le comportement dans le temps est identique à celui de l'accumulateur du générateur de vapeur, le signal de sortie dudit multiplicateur est soustrait à la valeur de consigne de base pour la puissance de l'unité dans un soustracteur (SUB7), et que le signal de sortie du soustracteur (SUB7) est incorporé à la valeur de consigne de base pour le générateur de vapeur.

10. Procédé pour réguler la fréquence de l'unité de centrale de production d'énergie comprenant un générateur de vapeur, une turbine et un générateur couplé à celle-ci, selon l'une des revendications 1 à 9, caractérisé en ce qu'un signal correspondant à l'écart de la fréquence réelle sur la fréquence de consigne est, éventuellement après une limitation de la valeur de consigne de base pour le générateur de vapeur et de la valeur de consigne pour la puissance électrique, incorporé à la fréquence de consigne dans le sens d'un réglage de la fréquence réelle.

11. Procédé selon la revendication 10, caractérisé en ce que le signal correspondant à l'écart en fréquence, est conduit d'une part instantanément à l'entrée (-) d'un soustracteur (SUB5), et d'autre part à la seconde entrée (+) du soustracteur (SUB5), par l'intermédiaire d'un élément retardateur (VZ5) dont le comportement dans le temps est identique à celui du générateur de vapeur, que le signal de sortie du soustracteur (SUB5) est conduit à travers un intégrateur (INT3) dont le comportement dans le temps est identique à celui de l'accumulation du générateur de vapeur, et un signal proportionnel au signal de sortie de l'intégrateur (INT3) inverse la valeur de consigne de base pour la génération de vapeur et/ou est incorporé à l'entrée de l'élément retardateur (VZ5).

12. Procédé selon la revendication 11, caractérisé en ce que le signal correspondant à l'écart en fréquence, est incorporé, par l'intermédiaire d'un élément différenciateur (DF1), à la valeur de consigne de base pour la génération de vapeur et/ ou à l'entrée de l'élément retardateur (VZ5).

13. Procédé selon la revendication 11 ou 12, caractérisé en ce que l'intégrateur (INT3) est attaqué par la partie de la déviation de réglage (Xd) de la puissance électrique, qui ne peut pas être régulée par modification de l'ouverture de la soupape de turbine.

14. Procédé selon l'une des revendications 11 à 13, caractérisé en ce que le signal de sortie de l'intégrateur (INT3) est appliqué à une bande morte (TB), à la sortie duquel est raccordée une des entrées d'un multiplicateur (M6), dont l'autre entrée est attaquée par un signal correspondant à l'ouverture de la soupape de turbine, et dont le signal de sortie est d'une part appliqué à l'entrée de l'intégrateur (INT3) et d'autre part incorporé à la valeur de consigne pour la puissance électrique.

15. Procédé selon l'une des revendications 1 à 14, caractérisé en ce que dans le domaine de pressions glissantes, le signal correspondant à l'écart en fréquence est appliqué à un intégrateur (INT4) dont le comportement dans le temps est identique à celui de l'accumulation de vapeurs, que dans une unité (4), une valeur de consigne de base pour la pression de vapeur est formée, et le rapport entre la valeur de consigne de base pour la puissance de l'unité, augmentée du signal correspondant à l'écart en fréquence, et la valeur de consigne pour la pression de vapeur est appliqué à la première entrée d'un multiplicateur (M5), dont la seconde entrée est raccordée à un intégrateur (INT4) et dont le signal de sortie est réappliqué, inversé, sur l'entrée de l'intégrateur (INT4), et que le signal présent à l'entrée de l'intégrateur (INT4) est incorporé à la valeur de consigne de base pour la génération de vapeur, augmentée du signal correspondant à l'écart en fréquence.

16. Procédé selon l'une des revendications 1 à 14, caractérisé en ce que dans une unité (4), est formée une valeur de consigne de base pour la pression de vapeur, et le rapport entre la valeur de consigne de base pour la puissance de l'unité, augmentée du signal correspondant à l'écart en fréquence, et la valeur de consigne pour la pression de vapeur, est appliqué à la première entrée d'un multiplicateur (M6), dont la seconde entrée est raccordée à un intégrateur (INT5) dont le comportement dans le temps est identique à celui de l'accumulation de vapeur, et dont le signal de sortie est réappliqué, inversé, à l'entrée de l'intégrateur (lNT5), et que le signal présent à l'entrée de l'intégrateur (lNT5) est soustrait de la valeur de consigne de base pour la puissance électrique, augmentée du signal correspondant à l'écart en fréquence.

17. Procédé selon la revendication 15 et 16, caractérisé en ce que la différence des signaux délivrés par les intégrateurs (INT4, INT5) est soustraite à la valeur de consigne de base pour la puissance électrique.

18. Procédé selon l'une des revendications 1 à 7, caractérisé en ce que la différence entre la valeur réelle de pression et la valeur de consigne de pression (SUB8) est conduite à travers un atténuateur dépendant de l'amplitude (TD), dont le signal de sortie est multiplié (M2) par la valeur de consigne pour l'ouverture de la soupape et le résultat est soustrait de la valeur de consigne pour la puissance électrique et est additionné (ADD8) à la valeur de consigne pour la génération de vapeur.

19. Procédé selon la revendication 18, caractérisé en ce que la différence entre le signal d'entrée et le signal de sortie de l'atténuateur dépendant de l'amplitude (TD) est formé et est appliquée à un élément différenciateur (DF4), dont la constante de temps est identique à celle de l'accumulation du générateur de vapeur et dont le signal de sortie est additionné à la valeur de consigne pour le générateur de vapeur.

20. Procédé selon la revendication 18 ou 19, caractérisé en ce que la différence entre le signal d'entrée et le signal de sortie de l'atténuateur dépendant de l'amplitude (TD) est, après la multiplication par un facteur inférieur à 1, de préférence un facteur de 0,2... 0,3, additionné à la valeur de consigne du générateur de vapeur.

21. Procédé selon l'une des revendications 18 à 20, caractérisé en ce que, en aval de l'élément différenciateur, est connectée une simulation du générateur de vapeur (DF2, VZ4, INIT2), dont le signal de sortie est additionné à la valeur de consigne pour le générateur de vapeur.

## Claims

1. Method for regulating a power plant block containing a turbine and a steam generator, in which the basic desired value for the block power is supplied to the steam generator as the basic desired value for the steam generation and to the turbine setting as the basic desired value for the electrical power, characterised in that from the basic desired value for the block power a desired value for the steam pressure and a signal corresponding to the opening of the turbine valve are formed, in that the difference (SUB8) formed from subtracting the actual value of the steam pressure from the desired value, is multiplied by the signal corresponding to the opening of the turbine valve (M2) and the result is subtracted from the basic desired value for the electrical power (SUB3) and added to the basic desired value for the steam generation (ADD8).

2. Method according to claim 1, characterised in that the signal corresponding to the difference between the actual and desired power value is delayed by the delay time of the steam generator and added to the basic desired value for the steam generator (ADD8).

3. Method according to claim 2, characterised in that the signal corresponding to the difference between the actual and desired power value is supplied to the first input of an adder (ADD4), whose output signal is led back, via a delay switch (VZ4, INT2), whose delay time is equal to the delay time of the steam generator and to the accumulator action of the steam generator, onto the second input of the adder (ADD4) and is superimposed onto the basic desired value for the steam generator.

4. Method according to one of the claims 1 to 3, characterised in that the signal corresponding to the difference between the actual and desired power value is superimposed via a derivative- action-forming differentiator (DF2) onto the basic desired value for the steam generation.

5. Method according to one of the claims 1 to 4, characterised in that the signal corresponding to the opening of the turbine valve is created through the formation of the ratio of the basic desired value of the block power to the desired pressure value.

6. Method according to claim 5, characterised in that in one unit (4) a basic desired value for the steam pressure is formed, in that the ratio of the basic desired value for the block power to the basic desired value for the steam pressure is supplied to the first input of a multiplier (M1), whose second input is connected to an integrator (INT1) whose time constant is equal to the time behaviour of the accumulator of the steam generator, and whose output signal is subtracted from the basic desired value for the block power in a subtractor (SUB7) and that the input of the integrator (T1) is connected to the subtractor (SUB7) and in that the desired value for the steam pressure is derived from the output signal of the integrator (INT1).

7. Method according to claim 6, characterised in that for forming the desired valued for the steam pressure the output signal of the integrator (INT1) is led via a delay component (VZ3), whose time behaviour is equal to the delay time of the steam generator.

8. Method according to claims 5 and 7, characterised in that the basic desired value for the block power is led via a delay component (VZ2) whose time behaviour is equal to the delay time of the steam generator and in that for producing the signal corresponding to the opening of the turbine valve, the ratio of the output signal of the delay component (VZ2) to the output signal of the delay component (VZ3) is formed.

9. Method according to one of the claims 1 to 8 characterised in that in one unit (4) a basic desired value for the steam pressure is formed, in that the ratio of the basic desired value for the block power to the basic desired value for the steam pressure is supplied to the first input of a multi- . plier (M1) whose second input is connected to an integrator (INT1) whose time behaviour is equal to the accumulator of the steam generator, and whose output signal is subtracted from the basic desired value for the block power in a subtractor (SUB7), and that the output signal of the subtractor (SUB7) is superimposed on the basic desired value for the steam generator.

10. Method for regulating the frequency of the of a power plant block (sic) containing a steam generator, a turbine and a generator coupled to the turbine, according to one of the claims 1 to 9, characterised in that the signal corresponding to the deviation of the actual frequency from the desired frequency, if appropriate after definition of the basic desired value for the steam generator and the desired value for the electrical power in the sense of setting the actual frequency, is superimposed on the desired value.

11. Method according to claim 10, characterised in that the signal corresponding to the frequency deviation is directly supplied both to the input (-) of a subtractor (SUBS) and to the second input (+) of the subtractor (SUBS) by means of a delay component (VZ5) whose time behaviour is equal to that of the steam generator, in that the output signal of the subtractor (SUB5) is led via an integrator (INT3) whose time behaviour is equal to that of the accumulator of the steam generator, and in that the signal in inverse proportion to the output signal of the integrator (INT3) is superimposed on the basic desired value for the steam generation and/or on the input of the delay component (VZ5).

12. Method according to claim 11, characterised in that the signal corresponding to the frequency deviation is superimposed via a differentiator (DF1) on the basic desired value for the steam generator and/or on the input of the delay component (VZ5).

13. Method according to claim 11 or 12, characterised in that the part of the deviation (Xd) of the electrical power which by changing the opening of the turbine valve cannot be levelled, is supplied to the integrator (INT3).

14. Method according to one of the claims 11 or 13, characterised in that the output signal of the integrator (INT3) is supplied to a dead band (TB), to the output of which one input of the multiplier (M6) is connected, the other input of which is supplied to the signal corresponding to the turbine valve and whose output signal is switched to both the input of the integrator (INT3) and the desired value for the electrical power.

15. Method according to one of the claims 1 to 14, characterised in that in the sliding pressure region the signal corresponding to the frequency deviation is supplied to an integrator (INT4), whose time behaviour is equal to that of the steam accumulator, in that one unit (4) a basic desired value for the steam pressure is formed, and the ratio of the basic desired value for the block power, which is increased by the signal corresponding to the frequency deviation, to the steam pressure is supplied to the first input of a multiplier (M5) whose second input is connected to the integrator (INT4) and whose output signal is led back inverted onto the input of the integrator (INT4), and that the signal occurring at the input of the integrator (INT4) is superimposed on the basic desired value for the steam generation which is increased by the signal corresponding to the frequency deviation.

16. Method according to one of the claims 1 to 14, characterised in that in one unit (4) a basic desired value for the steam pressure is formed and the ratio of the basic desired value for the block power, which is increased by the signal corresponding to the frequency deviation, to the desired value for the steam pressure is supplied to the first input of a multiplier (M6) whose second input is connected to an integrator (!NT5), whose time behaviour is equal to that of the steam accumulator and whose output signal is led back inverted to the input of the integrator (lNT5) and in that the signal occurring at the input of the integrator is subtracted from the basic desired value for the electrical power, which is increased by the signal corresponding to the frequency deviation.

17. Method according to claim 15 or 16, characterised in that the difference between the signals occurring at the integrators (INT4, INT5) is subtracted from the basic desired value for the electrical power.

18. Method according to one of the claims 1 to 7, characterised in that the difference between the actual pressure value and the desired pressure value (SUB8) is led via an amplitude-dependent attenuator (TD) whose output signal is multiplied by the desired value for the valve opening (M2) and the result is subtracted from the desired value for the electrical power and added to the desired value for the steam generation (ADD8).

19. Method according to claim 18, characterised in that the difference between the input and output signals of the amplitude-dependent attenuator (TD) is formed and supplied to a differentiator (DF4) whose time constant is equal to that of the steam generator accumulator and whose output signal is added to the desired value for the steam generator.

20. Method according to claim 18 or 19, characterised in that the difference between the input and output signal of the amplitude-dependent attenuator (TD), after multiplication by a factor of <1, preferably 0.2 ... 0.3 is added to the desired value of the steam generator.

21. Method according to one of the claims 18 to 20, characterised in that a model of the steam generator (DF2, VZ4, INT2) is connected downstream of the differentiator, whose output signal is added to the desired value for the steam generation.
